# EUROPÄISCHE PATENTANMELDUNG

(11) **EP 4 786 712 A1**
(43) Veröffentlichungstag der Anmeldung: **05.08.2026**
(21) Anmeldenummer: 26154641.0
(22) Anmeldetag: 28.01.2026
(51) Int. Cl.: E05B 19/00, E05B 27/00

(54) **SCHLIESSVORRICHTUNG MIT SCHLÜSSEL UND SCHLIESSZYLINDER**

(30) Priorität: 03.02.2025 DE 102025103871
(71) Anmelder: WILKA Schließtechnik GmbH, 42549 Velbert (DE)
(72) Erfinder: Nieland, Dirk, 45549 Sprockhövel (DE)
(74) Vertreter: Rieder & Partner mbB Patentanwälte - Rechtsanwalt

(57) **Zusammenfassung**

Die Erfindung betrifft eine Schließvorrichtung mit einem Schlüssel (1) und einem Schließzylinder (5), wobei der Zylinderkern (4) einen in einen Schlüsselkanal (3) ragenden, nicht bewegbaren Nutbodenabtaststift (11) und einen in den Schlüsselkanal (3) hineinragenden bewegbaren Stufenabtaststift (13) aufweist, der eine Stufe (16) im Schlüsselschaft (2) abtastet, die parallel zu einem Nutboden (10) verläuft, der von einem Abtastende (12) eines Nutbodenabtaststiftes (11) abgetastet wird, wobei der Nutboden (10) und die Stufe (16) schräg zu einer Breitseitenebene (6) des Schlüsselschaftes verlaufen, wobei ein Kopf (21) des Stufenabtaststiftes (13) eine Fangöffnung (26) zum Einfangen eines Gehäusestiftes (27) verschließt.

## Beschreibung

### Gebiet der Technik

Die Erfindung betrifft eine Schließvorrichtung mit einem Schlüssel, der einen flachen Schlüsselschaft aufweist, der in einer Einschubrichtung in einen Schlüsselkanal eines Zylinderkerns eines Schließzylinders einschiebbar ist, wobei der Schlüsselschaft eine in eine Breitseitenebene eines Schlüsselrohlings eingeschnittene, sich in der Einschubrichtung erstreckende Codierungsnut besitzt, die über ihre gesamte Erstreckungslänge ein einheitliches Querschnittsprofil mit einer hinterschnittenen Nutwand und einen Nutboden aufweist, wobei der Zylinderkern einen in den Schlüsselkanal ragenden, nicht bewegbaren Nutbodenabtaststift aufweist, der ein bis nahe an den Nutboden reichendes Abtastende aufweist, und wobei der Zylinderkern eine in den Schlüsselkanal ragenden Stufenabtaststift aufweist, der ein Abtastende besitzt, das gegen die Rückstellkraft eines Federelementes in einer Bewegungsrichtung aus dem Schlüsselkanal heraus verlagerbar ist und eine sich in der Einschubrichtung erstreckende Abtastzone des Schlüsselschaftes abtastet.

### Stand der Technik

Eine Schließvorrichtung der gattungsgemäßen Art wird in der EP 2 770 139 A2 beschrieben. Ein Schließzylinder besitzt ein Gehäuse mit einer Gehäusehöhlung, in der ein Zylinderkern drehbar aufgenommen ist. Der Zylinderkern besitzt einen Schlüsselkanal, in den der Schaft eines Schlüssels hineingeschoben werden kann. Der Zylinderkern besitzt Querbohrungen zum Schlüsselkanal. In einer Querbohrungen steckt eine unbeweglicher Nutbodenabtaststift, der ein frei in den Schlüsselkanal ragendes Ende aufweist, das in eine hinterschnittene Codierungsnut eintreten kann, die sich in Erstreckungsrichtung des Schlüsselschaftes erstreckt. Ein beweglicher Stufenabtaststift ist in der Lage, eine sich in Einschubrichtung an die Codierungsnut anschließende Stufe abzutasten.

Die DE 10 2022 127 486 A1 und die DE 10 2022 127 488 A1 beschreiben eine Schließvorrichtung mit einem Schließzylinder, in dessen Zylinderkern ein Flachschlüssel eingeschoben werden kann, der eine hinterschnittene Codierungsnut aufweist, an die eine Stufennut angrenzt, die bereichsweise unterbrochen ist. Die Unterbrechung dieser Stufennut kann von einem beweglichen Abtaststift abgetastet werden. Mit einem unbeweglichen Abtaststift kann der Grund einer Nut abgetastet werden.

### Zusammenfassung der Erfindung

Der Erfindung liegt die Aufgabe zugrunde, eine gattungsgemäße Schließvorrichtung schließtechnisch zu verbessern.

Gelöst wird die Aufgabe durch die in den Ansprüchen angegebene Erfindung, wobei die Unteransprüche nicht nur vorteilhafte Weiterbildungen der im Hauptanspruch angegebenen technischen Lösung sind, sondern auch eigenständige Lösungen der Aufgabe darstellen.

Zunächst und im Wesentlichen schlägt die Erfindung einen aus einem Rohling gefertigten Schlüssel vor, wobei der Rohling einen flachen Schlüsselschaft aufweist mit zwei parallel zueinander verlaufenden ebenen Flächen. In zumindest eine dieser Breitseitenebenen wird die Codierungsnut eingeschnitten, die eine hinterschnittene Nutwand und einen bevorzugt senkrecht zur Nutwand verlaufenden Nutenboden aufweist. Neben der Codierungsnut verläuft eine Stufe, die an die hinterschnittene Nutwand angrenzt und sowohl vom Nutboden als auch von der Breitseitenebene beabstandet ist. Der Zylinderkern weist zumindest einen feststehenden Nutbodenabtaststift auf, der ein Abtastende aufweist, das frei in den Schlüsselkanal hineinragt, sodass nur solche Schlüsselschäfte in den Schlüsselkanal eingeschoben werden können, die eine sich von der Spitze bis zur Lage des Nutbodenabtaststiftes erstreckende Codierungsnut aufweisen. Für andere Schlüssel wirkt das Abtastende des Nutbodenabtaststiftes als Einschubsperre. Der Zylinderkern weist zumindest einen beweglichen Stufenabtaststift auf, der ein Abtastende aufweist, mit dem die Stufe abgetastet werden kann. Die Stufe und der Nutboden verlaufen parallel zueinander. Die Stufe kann eine Stufenfläche aufweisen, die parallel zum Nutboden verläuft. Die Stufe und der ihr benachbarte Nutboden verlaufen schräg zur Breitseitenebene und erstrecken sich zumindest über einen Teillängenabschnitt des Schlüsselschaftes. In dem nicht von der Codiernut überlagerten Bereich kann das Schlüsselprofil vollständig ausgeprägt sein oder durch andere Abfragestrukturen unterbrochen sein.

Der Stufenabtaststift besitzt an seinem dem Abtastende gegenüberliegenden Ende einen Kopf mit einer Kopffläche. Die Kopffläche kann sich bei nicht eingeschobenem Schlüssel an einer Wand einer den Zylinderkern aufnehmenden Höhlung abstützen. In dieser Abstützstellung wird der Kopf von einem Federelement beaufschlagt, das von einer Wendelgangdruckfeder ausgebildet sein kann. Die Gesamtlänge des Stufenabtaststiftes ist größer, als die Länge der Bohrung, die den Stufenabtaststift aufnimmt, sodass das Abtastende des Stufenabtaststiftes zumindest bereichsweise in den Schlüsselkanal ragt. Bevorzugt ragt das Abtastende derart weit in den Schlüsselkanal, dass der Einschub eines Schlüssels von dem Abtastende gesperrt wird, dessen Profil keine ausreichend tief eingeschnittene Stufenfläche aufweist. Der Stufenabtaststift besitzt somit eine mit dem Nutbodenabtaststift vergleichbare Sperrwirkung. Die Stufenfläche der Stufe verläuft bevorzugt mit einem gleichbleibenden Abstand zum Nutboden und zur Breitseitenebene des Schlüsselschaftes, sodass die Codierungsnut und die daran angrenzende Stufe ein sich über die Länge der Codierungsnut einheitliches Querschnittsprofil ausbildet. Dieses Querschnittsprofil kann sich über die gesamte Länge des Schlüsselschaftes erstrecken. Es kann sich aber auch nur über einen Teilbereich, der an die Spitze des Schlüsselschaftes angrenzt, erstrecken. Wesentlich ist, dass mit dem Nutbodenabtaststift die Einschnitttiefe der Codierungsnut abgetastet wird und dass mit dem Stufenabtaststift die Tiefe der Stufe abgetastet wird. Hierzu kann es von Vorteil sein, wenn sich an die Stufe eine Abstandswand anschließt, die senkrecht zur Breitseitenebene verläuft.

Der Schließzylinder kann einen Flanschabschnitt aufweisen, in dem sich Gehäusebohrungen befinden, in denen Gehäusestifte stecken. Diese Gehäusestifte bilden zusammen mit Kernstiften jeweils ein Zuhaltungsstiftpaar. Das Zuhaltungsstiftpaar wird von einer Zuhaltungsfeder beaufschlagt, die gegen den Gehäusestift wirkt. Der Kernstift steckt in einer mit der Gehäusebohrung fluchtenden Kernbohrung und wirkt mit Codierungseinschnitten der Schlüsselbrust oder der Breitseite des Schlüsselschaftes zusammen. Ein passender Schlüssel besitzt derartige Codierungseinschnitte, dass Stirnflächen der Kernstifte in den Öffnungsebenen der Kernbohrungen liegen, sodass weder ein Kernstift in eine Gehäusebohrung noch ein Gehäusestift in eine Kernbohrung hineinragt, sodass der Zylinderkern gegenüber dem Gehäuse gedreht werden kann. Es kann vorgesehen sein, dass in der Drehebene, in der sich die Bohrung befindet, die den Stufenabtaststift lagert, eine Kernbohrung liegt. Bevorzugt ist der Durchmesser einer Sperröffnung, die zumindest bereichsweise vom Kopf des Stufenabtaststiftes ausgefüllt wird, ausreichend groß, dass der Gehäusestift dann in diese Sperröffnung eintreten kann, wenn sie vom Kopf des Stufenabtaststiftes nicht ausgefüllt wird. Letzteres kann der Fall sein, wenn in den Schlüsselkanal kein passender Schlüssel eingeführt wird, sondern eine Schlüsselkopie, bei der die Codierungsnut nicht hinterschnitten ist, beziehungsweise bei der die Stufe zu tief eingeschnitten ist. Wenn der Schließzylinder mit einem derartigen Schlüssel gedreht wird, kann der Gehäusestift in die Sperröffnung eintreten und ein Weiterdrehen des Zylinderkernes sperren. Wird hingegen ein ordnungsgemäßer Schlüssel in den Schlüsselkanal eingesteckt, so tastet das Abtastende des Stufenabtaststiftes die Stufe ab. Der Kopf füllt dabei die Sperröffnung in ausreichender Weise aus, dass zumindest ein Bereich der Kopffläche des Kopfes tangential zum Drehkreis des Zylinderkernes verläuft. Die Stirnfläche des Gehäusestiftes kann sich dann an der Kopffläche abstützen, um nicht in die Sperröffnung einzutreten. Dabei wird der Gehäusestift von der Zuhaltungsfeder beaufschlagt. Diese Federkraft leitet der Stufenabtaststift in die Stufe weiter.

Der Kopf des Stufenabtaststiftes kann eine gewölbte oder auf einer Kegelmantelfläche oder einer Kegelstumpfmantelfläche sich erstreckende Kopffläche aufweisen, die bereichsweise in einer tangentialen Ebene zur Zylindermantelfläche verläuft, auf der sich die Außenfläche des Zylinderkernes erstreckt. Gemäß einer Weiterbildung der Erfindung kann vorgesehen sein, dass der Nutbodenabtaststift in einer Kernbohrung des Zylinderkernes steckt, die bezogen auf die Drehachse des Zylinderkerns gegenüber der Kernbohrung, in der der Stufenabtaststift angeordnet ist, winkelversetzt ist. Beide Stifte, also der Nutbodenabtaststift und der Stufenabtaststift können eine ebene oder eine flach gewölbte Tastfläche aufweisen. Die Tastfläche kann rotationssymmetrisch zur Erstreckungsachse des jeweiligen Stiftes verlaufen. Es wird ferner als vorteilhaft angesehen, wenn die Tastfläche des Stufenabtaststiftes deutlich größer ist als die von ihm abgetastete Fläche der Stufe. Hierzu kann es von Vorteil sein, wenn der Durchmesser der Tastfläche des Stufenabtaststiftes größer und insbesondere mehr als doppelt so groß ist, wie die Breite der Stufe. Aufgrund der Hinterschneidung kann dann der größere Flächenbereich der Tastfläche bei fehlender Stufe in den unteren Abschnitt der Codierungsnut eintauchen, um sich an deren Nutboden abzustützen.

### Kurze Beschreibung der Zeichnungen

Ein Ausführungsbeispiel der Erfindung wird nachfolgend anhand beigefügter Zeichnungen erläutert. Es zeigen:
- Fig. 1: einen erfindungsgemäßen Schlüssel in einer Breitseitenansicht,
- Fig. 2: den Schnitt gemäß der Linie II-II in Figur 1,
- Fig. 3: vergrößert den in Figur 2 dargestellten Querschnitt im Bereich einer Codierungsnut 7 und einer sich unmittelbar daran angrenzender Ergänzungsnut mit einer Stufe 16,
- Fig. 4: eine Seitenansicht eines erfindungsgemäßen Schließzylinders 5 mit angedeutetem Stufenabtaststift 13 und Nutbodenabtaststift 11,
- Fig. 5: einen Schnitt gemäß der Linie V-V in Figur 4 durch eine Bohrung 24, die den Stufenabtaststift 13 aufnimmt, mit im Schlüsselkanal 3 steckendem passenden Schlüssel und verdrehtem Zylinderkern 4,
- Fig. 6: einen Schnitt gemäß der Linie VI-VI durch eine Bohrung 40, in der ein unbeweglicher Nutbodenabtaststift 11 steckt, mit im Schlüsselkanal 3 steckendem passenden Schlüssel gemäß Figur 5,
- Fig. 7: einen Schnitt gemäß der Linie VII-VII durch den Schließzylinder 5 beziehungsweise Zylinderkern 4 bei nicht in den Schlüsselkanal 3 eingestecktem Schlüssel,
- Fig. 8: einen Schnitt gemäß der Figur 5, jedoch mit im Schlüsselkanal 4 steckendem gefälschten Schlüssel, der eine nicht hinterschnittene Codierungsnut 7 und eine fehlende Stufe 16 aufweist,
- Fig. 9: eine Darstellung gemäß Figur 2 eines Schlüssels, bei dem die Codierungsnut 7 fehlt,
- Fig. 10: vergrößert, den Ausschnitt X in Figur 9 nach Einarbeiten zweier nicht hinterschnittener Nuten 42, 43 durch einen Kopierfräser,
- Fig. 11: eine Darstellung gemäß Figur 10, jedoch unter Verwendung einer anderen Einstellung des Kopierfräsers.

### Beschreibung der Ausführungsformen

Die Figur 1 zeigt einen Flachschlüssel, der aus einem flachen Rohling gefertigt ist, der einen unprofilierten Schlüsselschaft 2 aufweist mit zwei parallel zueinander verlaufenden Breitseitenebenen 6, 6'. Mit einem Fingerfräser oder einem Räumwerkzeug oder einem anderen geeigneten Werkzeug werden in die voneinander wegweisenden und parallel zueinander verlaufenden Breitseitenebenen 6, 6' Variierungsnuten 30 und zumindest eine hinterschnittene Codierungsnut 7 eingearbeitet. Die Variierungsnuten 30 können über die gesamte Länge des Schlüsselschaftes 2 verlaufen. Die Codierungsnut 7 und die ihr benachbarte Stufe 16 kann von der Spitze 8 des Schlüsselschaftes 2 bis zu einem Nutende 18 verlaufen.

Die Codierungsnut 7 weist eine Nutwand 9 auf, die etwa 50° bis 70° geneigt zur Breitseitenebene 6 verläuft. Sie bildet eine Hinterschneidung aus. Der Nutwand 9 liegt eine längere Wand 29 gegenüber, die parallel zur Nutwand 9 verläuft. Die Codierungsnut 7 weist einen Nutboden 10 auf, der senkrecht zu den Nutwänden 9 und 29 verläuft.

Zwischen dem Nutboden 10 und der Breitseitenebene 6 erstreckt sich eine parallel zum Nutboden 10 verlaufende Stufe 16, die an die Nutwand 9 angrenzt. Die Nutwand 9 grenzt beim Ausführungsbeispiel senkrecht an die Stufe 16 an. Die Stufe 16 erstreckt sich mit gleichbleibender Stufenbreite und einem gleichbleibenden Abstand zum Nutboden 10 über die gesamte Länge der Codierungsnut 7. Die Stufe 16 hat dabei auch einen gleichbleibenden Abstand zur Breitseitenebene 6. Die Stufe 16 besitzt eine erste Randkante, die an die Nutwand 9 angrenzt, und eine dieser gegenüberliegende zweite Randkante, die an eine Abstandswand 17 angrenzt, die senkrecht zur Breitseitenebene 6 verläuft.

Der in der Figur 4 schematisch dargestellte Schließzylinder 5 besitzt einen Flanschabschnitt, in dem nicht dargestellte Gehäusebohrungen angeordnet sind, in denen von Zuhaltungsfedern federbeaufschlagte Gehäusestifte 27 gelagert sind. In einem Zylinderabschnitt des Schließzylinders 5 lagert ein Zylinderkern 4, der bei nach Einschub eines passenden Schlüssels korrekt einsortierten Kernstiften 23, die in Kernbohrungen 31 des Zylinderkerns 4 liegen, gedreht werden kann, um mit einem Schließglied 36 ein Türschloss oder dergleichen zu schließen.

Ein Schlüsselkanal 3, in den der Schlüsselschaft 2 eines passenden Schlüssels 1 eine geschoben werden kann, besitzt in die Freifläche des Schlüsselkanals 3 hineinragende Rippen 35, die in die Variierungsnuten 30 eintreten können.

Die Figur 5 zeigt den Schnitt durch eine Kernbohrung 24, die schräg zu einer Mittelebene des Schlüsselkanals 3 verläuft und die in den Schlüsselkanal 3 mündet und zu einer Zylindermantelfläche des Zylinderkerns 4 hin offen ist. In dieser Kernbohrung 24 steckt ein Stufenabtaststift 13, der in der Erstreckungsrichtung der Kernbohrung 24 gegen die Rückstellkraft eines Federelementes 15 beweglich ist. Das Federelement 15 ist eine Wendelgangfeder, die sich an einer Stufe 25 abstützt und einen Kopf 21 des Stufenabtaststiftes 13 in Richtung weg vom Schlüsselkanal 3 und in Richtung hin zu einer Wandung einer Höhlung 23 zur Aufnahme des Zylinderkerns 4 beaufschlagt.

Durch Drehen des Zylinderkerns 4 kann eine sich an die Kernbohrung 24 anschließende Sperröffnung 26 in eine Fluchtlage zur Gehäusebohrung 28, die einen Gehäusestift 27 aufweist, gebracht werden. Die Sperröffnung 26 besitzt eine ausreichende Tiefe und einen ausreichenden Durchmesser, sodass ein Sperrabschnitt 27' des Gehäusestiftes 27 in die Sperröffnung 26 eintauchen kann, wenn diese nicht vom Kopf 21 in ausreichender Weise ausgefüllt wird (vergleiche Figur 8).

Ein dem Kopf 21 gegenüberliegendes Abtastende 14 des Stufenabtaststiftes 13, der gegenüber einem Mittelabschnitt des Schaftes 20 des Stufenabtaststiftes 13 durchmesservermindert ist, bildet eine Tastfläche 14' aus, mit der die Stufe 16 abgetastet werden kann. Die Länge des Stufenabtaststiftes 13 ist derart bemessen, dass das Abtastende 14 zumindest bereichsweise frei in den Schlüsselkanal 3 hineinragen kann. Hierbei kann sich die Kopffläche 22 des Kopfes 21 an der Wand der Höhlung 23 abstützen. Die Kopffläche 21 kann eine Wölbung aufweisen oder sich auf einer flachen Kegelfläche erstrecken, wobei der Kegelwinkel so gewählt ist, dass sich ein Abschnitt der Kopffläche auf einer Tangentiallinie zum Drehkreis des Zylinderkerns 4 erstreckt. Diese Tangentiallinie kann eine Berührungslinie sein, mit der die Kopffläche 21 die Wandung der Höhlung 23 berührt oder an der in der in Figur 5 dargestellten Drehstellung des Zylinderkerns 4 eine Stirnfläche des Gehäusestiftes 27 anliegt, sodass das Eintreten des Sperrabschnitts 27' des Gehäusestiftes 27 in die Sperröffnung 26 verhindert wird.

Der Durchmesser, der bevorzugt kreisförmigen Tastfläche 14' ist bevorzugt mehr als doppelt so groß, wie die Breite der Stufe 16. Die Achse, auf der sich der Stufenabtaststift 13 in seiner Bohrung 24 bewegen kann, besitzt eine Neigung gegenüber einer Flächennormalen zur Stufe 16. Die Achse ist somit gegenüber dem Hinterschneidungswinkel geneigt. Dies hat zur Folge, dass die Tastfläche 14' bei einem Schlüssel mit einer falschen Nut 37 (vergleiche Figur 8) bis in den Bereich des Nutbodens 10 der Codierungsnut 7 eintauchen kann.

Der größte Teil der Tastfläche 14' ragt bei einem korrekten Schlüssel (Figur 5) über den Rand der Stufe 16 und frei in die Codierungsnut 7.

In einer Kernbohrung 40 des Zylinderkernes 4, die eine Neigung zur Schlüsselschaftmittenebene aufweist, steckt ein nicht beweglicher Nutbodenabtaststift 11, der ein frei in den Schlüsselkanal 3 hineinragendes Abtastende 12 mit einer Abtastfläche 12' aufweist. Der Neigungswinkel der Kernbohrung 14 entspricht dabei dem Neigungswinkel der Hinterschneidung, sodass die bereichsweise ebene oder schwach gewölbte Abtastfläche 12' im Wesentlichen parallel zum Nutboden 10 verläuft. Der Nutbodenabtaststift 11 liegt zwischen dem Stufenabtaststift 13 und dem einschubseitigen Ende des Schlüsselkanals 3, welches dem Schließglied 36 benachbart ist.

Das Abtastende 12 ist gegenüber einem Befestigungsabschnitt des Nutbodenabtaststiftes 11 durchmesservermindert. Der Befestigungsabschnitt kann reibschlüssig in der Kernbohrung 40 stecken. Ein der Abtastfläche 12' gegenüberliegendes Ende des Nutbodenabtaststiftes 11 kann in einer Mündungsöffnung der Kernbohrung 40 liegen und eine Rundung aufweisen oder eine Flachkegelfläche, die sich an der Wand der Höhlung 23 abstützen kann.

Die Achsen von Nutbodenabtaststift 11 und Stufenabtaststift 13 sind somit bezogen auf eine Drehebene des Zylinderkerns 4 beziehungsweise die Drehachse des Zylinderkerns 4 zueinander geneigt. Der Neigungswinkel kann zwischen 15° und 30° betragen und liegt bevorzugt bei etwa 20°, wobei ein in einer Drehebene liegender Schnittpunkt der beiden Bewegungsachsen von Nutbodenabtaststift 11 und Stufenabtaststift 13 bevorzugt in der Längsmittelebene des Schlüsselkanals 3 liegt. Im Bereich dieser Ebene liegt auch der Nutboden 10 der Codierungsnut 7, sodass sich die beiden Tastflächen 14' und 12' in der in Figur 8 dargestellten Stellung hinsichtlich einer Projektion in Richtung der Drehachse des Zylinderkerns 4 derart überlappen, dass die Abtastfläche 12' des Nutbodenabtaststiftes von der Tastfläche 14' des Stufenabtaststiftes 13 überlappt wird.

Die Funktion der erfindungsgemäßen Schließvorrichtung ist die Folgende:

In einer Grundstellung, die die Figur 7 zeigt, in der kein Schlüssel in den Schlüsselkanal 3 eingesteckt ist, wird die Drehbarkeit des Zylinderkerns 4 durch in Kernbohrungen 31 eintretende Sperrabschnitte 27' von Gehäusestiften 27 gesperrt. Die Abtastenden 14 und 12 von Stufenabtaststift 13 und Nutbodenabtaststift 11 ragen frei in den Schlüsselkanal 3, sodass nur solche Schlüssel 1 in den Schlüsselkanal 3 eingesteckt werden können, die ein Nutprofil aufweisen, wie es die Figuren 2 oder 3 zeigen oder wie es die Figur 8 zeigt.

Wird ein passender Schlüssel in den Schlüsselkanal 3 eingeschoben, so werden die Kernstifte 32 durch die Codierungseinschnitte 33 des Schlüsselschaftes 2 derart einsortiert, dass die Sperrabschnitte 27' aus den Kernbohrungen 31 verdrängt werden, sodass sich der Zylinderkern 4 in der Höhlung 23 drehen lässt.

Wird ein Schlüssel in den Schlüsselkanal 3 eine geschoben, dem das Codierungsprofil fehlt, entfalten die Abtastenden 12, 14 eine Sperrfunktion und blockieren das Einschieben des Schlüssels.

Wird der Zylinderkern 4 mit dem darin einsteckenden passenden Schlüssel gedreht, so kann der Gehäusestift 27 die in der Figur 5 dargestellten Drehstellung passieren, ohne dass der Sperrabschnitt 27' in die Sperröffnung 26 eintreten kann, da der Abstand zwischen Mündungsrand der Sperröffnung 26 und Stufe 16 der axialen Länge des Stufenabtaststiftes 13 entspricht.

Wird hingegen ein gefälschter Schlüssel in den Zylinderkern 4 eingeschoben, dem die hinterschnittene Nutwand 9 fehlt, und der beispielsweise gemäß der Darstellung in Figur 8 profiliert ist, so kann sich die Tastfläche 14' an einem tieferliegenden Grund der Profilierungsnut abstützen, wenn der Gehäusestift 27, der von einer gegenüber dem Federelement 15 stärkeren Zuhaltungsfeder federbeaufschlagt wird, den Kopf 21 aus der Sperröffnung 26 verdrängt. Der Gehäusestift 27 wird dann in einer Drehstellung des Zylinderkerns 4 gefangen, was ein Weiterdrehen des Zylinderkerns 4 unmöglich macht.

Die Figur 10 zeigt eine weitere gefälschte Schlüsselkopie, bei der mit einem Profilfräser kopierte Codierungsnuten 42, 43 anstelle der hinterschnittenen Nut in die Breitseite 6 eingeschnitten worden sind. Es ist erkennbar, dass der Nutenabtaststift 11 nicht vorschriftsmäßig in die Codierungsnut 43 eintreten kann. Auch der Stufenabtaststift kann nicht vorschriftsmäßig einsortiert werden.

Dasselbe gilt für das in der Figur 11 dargestellte nicht hinterschnittene Stufenprofil bestehend aus den beiden kopierten Codierungsnuten 42 und 43.

In einer nicht dargestellten Variante der Erfindung kann der Rand der Sperröffnung 26 derart asymmetrisch gestaltet sein, dass der Zylinderkern 4 zumindest bis in eine Schlüsselabzugsstellung zurückgedreht werden kann.

Zusammenfassend betrifft die Erfindung eine Schließvorrichtung mit einem Schlüssel 1 und einem Schließzylinder 5, wobei der Zylinderkern 4 einen in einen Schlüsselkanal 3 ragenden, nicht bewegbaren Nutbodenabtaststift 11 und einen in den Schlüsselkanal 3 hineinragenden bewegbaren Stufenabtaststift 13 aufweist, der eine Stufe 16 im Schlüsselschaft 2 abtastet, die parallel zu einem Nutboden 10 verläuft, der von einem Abtastende 12 eines Nutbodenabtaststiftes 11 abgetastet wird, wobei der Nutboden 10 und die Stufe 16 schräg zu einer Breitseitenebene 6 des Schlüsselschaftes verlaufen, wobei ein Kopf 21 des Stufenabtaststiftes 13 eine Fangöffnung 26 zum Einfangen eines Gehäusestiftes 27 verschließt.

Die vorstehenden Ausführungen dienen der Erläuterung der von der Anmeldung insgesamt erfassten Erfindungen, die den Stand der Technik zumindest durch die folgenden Merkmalskombinationen jeweils auch eigenständig weiterbilden, wobei zwei, mehrere oder alle dieser Merkmalskombinationen auch kombiniert sein können, nämlich:

Eine Schließvorrichtung, die dadurch gekennzeichnet, dass die Abtastzone eine an die Codierungsnut 7 angrenzende, sich parallel zur Codierungsnut 7 erstreckende Stufe 16 des einheitlichen Querschnittprofils ist, in der die hinterschnittene Nutwand 9 endet und die von der Breitseitenebene 6 beabstandet ist.

Eine Schließvorrichtung, die dadurch gekennzeichnet, dass der Stufenabtaststift 13 einen Kopf 21 mit einer Kopffläche 22 aufweist, die sich bei nicht in den Schlüsselkanal 3 eingeschobenem Schlüsselschaft 2 an einer Wand einer den Zylinderkern 4 aufnehmenden Höhlung 23 abstützt, sodass das Abtastende 14 des Stufenabtaststiftes 13 in den Schlüsselkanal 3 hineinragt.

Eine Schließvorrichtung, die dadurch gekennzeichnet, dass die Stufe 16 eine parallel zum Nutboden 10 verlaufende Stufenfläche aufweist, die sich in einem gleichbleibenden Abstand zu Nutboden 10 und der Breitseitenebene 6 des Schlüsselschaftes 2 von der Schlüsselspitze 8 bis zu ihrem Ende 18 erstreckt.

Eine Schließvorrichtung, die dadurch gekennzeichnet, dass die Stufe 16 an eine Abstandswand 17 angrenzt, die senkrecht zur Breitseitenebene 6 verläuft.

Eine Schließvorrichtung, die dadurch gekennzeichnet, dass der Schließzylinder 5 einen in Richtung auf den Zylinderkern 4 federbeaufschlagten Gehäusestift 27 aufweist, der in einer Gehäusestiftbohrung 28 angeordnet ist, die in einer in der Drehebene einer den Stufenabtaststift 13 aufnehmenden Kernbohrung 24 liegt, die eine Sperröffnung 26 aufweist, deren Durchmesser ausreichend groß ist, dass der Gehäusestift 27 bei einer nicht vorhandenen Stufe 16 und einer Drehung des Zylinderkerns 4 in die Sperröffnung 26 eintreten kann.

Eine Schließvorrichtung, die dadurch gekennzeichnet, dass die den Stufenabtaststift 13 lagernde Bohrung 24 eine Erstreckungsrichtung aufweist, die gegenüber einer durch die Drehachse des Zylinderkerns 4 gezogene Radiallinie winkelversetzt ist, und dass ein Kopf 21 des Stufenabtaststiftes 13 eine gewölbte oder auf einer Kegelmantelfläche oder Kegelstumpfmantelfläche sich erstreckende Kopffläche 22 aufweist, die bereichsweise in einer Tangentialebene bezogen auf einen Drehkreis des Zylinderkernes verläuft und den Boden der Sperröffnung 26 ausbildet.

Eine Schließvorrichtung, die dadurch gekennzeichnet, dass der Nutbodenabtaststift 11 in einer zweiten Kernbohrung 40 steckt, die bezogen auf die Drehachse des Zylinderkerns 4 gegenüber der Kernbohrung 24, in der der Stufenabtaststift 13 angeordnet ist, winkelversetzt ist.

Eine Schließvorrichtung, die dadurch gekennzeichnet, dass der Nutbodenabtaststift 11 und/oder der Stufenabtaststift 13 eine im Wesentlichen ebene oder flach gewölbte Tastfläche 14', 12' aufweist, die rotationssymmetrisch zur Erstreckungsachse des Nutbodenabtaststiftes 11 oder des Stufenabtaststiftes 13 verläuft.

Eine Schließvorrichtung, die dadurch gekennzeichnet, dass der Durchmesser der Tastfläche 14' des Stufenabtaststiftes 13 größer, insbesondere mehr als doppelt so groß ist, wie die Breite der Stufe 16, sodass das Abtastende 14 bei fehlender Stufe 16 in den sich an den Nutboden 10 anschließenden Abschnitt der Codierungsnut 7 eintauchen kann.

Alle offenbarten Merkmale sind (für sich, aber auch in Kombination untereinander) erfindungswesentlich. In die Offenbarung der Anmeldung wird hiermit auch der Offenbarungsinhalt der zugehörigen/beigefügten Prioritätsunterlagen (Abschrift der Voranmeldung) vollinhaltlich mit einbezogen, auch zu dem Zweck, Merkmale dieser Unterlagen in Ansprüche vorliegender Anmeldung mit aufzunehmen. Die Unteransprüche charakterisieren, auch ohne die Merkmale eines in Bezug genommenen Anspruchs, mit ihren Merkmalen eigenständige erfinderische Weiterbildungen des Standes der Technik, insbesondere um auf Basis dieser Ansprüche Teilanmeldungen vorzunehmen. Die in jedem Anspruch angegebene Erfindung kann zusätzlich ein oder mehrere der in der vorstehenden Beschreibung, insbesondere mit Bezugsziffern versehene und/oder in der Bezugsziffernliste angegebene Merkmale aufweisen. Die Erfindung betrifft auch Gestaltungsformen, bei denen einzelne der in der vorstehenden Beschreibung genannten Merkmale nicht verwirklicht sind, insbesondere soweit sie erkennbar für den jeweiligen Verwendungszweck entbehrlich sind oder durch andere technisch gleichwirkende Mittel ersetzt werden können.

### Liste der Bezugszeichen

| | | | |
|---|---|---|---|
| 1 | Schlüssel | 25 | Stufe |
| 2 | Schlüsselschaft | 26 | Sperröffnung |
| 3 | Schlüsselkanal | 27 | Gehäusestift |
| 4 | Zylinderkern | 27' | Sperrabschnitt |
| 5 | Schließzylinder | 28 | Stiftbohrung |
| 6 | Breitseitenebene | 29 | Wand |
| 6' | Breitseitenebene | 30 | Variierungsnut |
| 7 | Codierungsnut | 31 | Kernbohrung |
| 8 | Schlüsselspitze | 32 | Kernstift |
| 9 | Nutwand | 33 | Codierungseinschnitt |
| 10 | Nutboden | 34 | Befestigungsöffnung |
| 11 | Nutbodenabtaststift | 35 | Rippe |
| 12 | Abtastende | 36 | Schließglied |
| 12' | Abtastfläche | 37 | falsche Nut |
| 13 | Stufenabtaststift | 38 | Abtaststelle |
| 14 | Abtastende | 39 | Abtaststelle |
| 14' | Tastfläche | 40 | Kernbohrung |
| 15 | Federelement | 41 | Bohrschutzelement |
| 16 | Stufe | 42 | kopierte Codierungsnut |
| 17 | Abstandswand | 43 | kopierte Codierungsnut |
| 18 | Nutende | | |
| 19 | Schlüsselreide | | |
| 20 | Schaft | | |
| 21 | Kopf | | |
| 22 | Kopffläche | | |
| 23 | Höhlung | | |
| 24 | Bohrung | | |

## Patentansprüche

1. Schließvorrichtung mit einem Schlüssel (1), der einen flachen Schlüsselschaft (2) aufweist, der in einer Einschubrichtung in einen Schlüsselkanal (3) eines Zylinderkerns (4) eines Schließzylinders (5) einschiebbar ist, wobei der Schlüsselschaft (2) eine in eine Breitseitenebene (6) eines Schlüsselrohlings eingeschnittene, sich in der Einschubrichtung erstreckende Codierungsnut (7) besitzt, die sich zumindest über einen an eine Schlüsselspitze anschließenden Teillängenabschnitt des Schlüsselschaftes (2') erstreckt und über ihre gesamte Erstreckungslänge ein einheitliches Querschnittsprofil mit einer hinterschnittenen Nutwand (9) und einen Nutboden (10) aufweist, wobei der Zylinderkern (4) einen in den Schlüsselkanal (3) ragenden, nicht bewegbaren Nutbodenabtaststift (11) aufweist, der ein bis nahe an den Nutboden (10) reichendes Abtastende (12) aufweist, und wobei der Zylinderkern (4) einen in den Schlüsselkanal ragenden Stufenabtaststift (13) aufweist, der ein Abtastende (14) besitzt, das gegen die Rückstellkraft eines Federelementes (15) in einer Bewegungsrichtung aus dem Schlüsselkanal (3) heraus verlagerbar ist und eine sich in der Einschubrichtung erstreckende Abtastzone des Schlüsselschaftes (2) abtastet, **dadurch gekennzeichnet, dass** die Abtastzone eine an die Codierungsnut (7) angrenzende, sich parallel zur Codierungsnut (7) erstreckende Stufe (16) des einheitlichen Querschnittprofils ist, in der die hinterschnittene Nutwand (9) endet und die von der Breitseitenebene (6) beabstandet ist.

2. Schließvorrichtung nach Anspruch 1, **dadurch gekennzeichnet, dass** der Stufenabtaststift (13) einen Kopf (21) mit einer Kopffläche (22) aufweist, die sich bei nicht in den Schlüsselkanal (3) eingeschobenem Schlüsselschaft (2) an einer Wand einer den Zylinderkern (4) aufnehmenden Höhlung (23) abstützt, sodass das Abtastende (14) des Stufenabtaststiftes (13) in den Schlüsselkanal (3) hineinragt.

3. Schließvorrichtung nach einem der vorhergehenden Ansprüche, **dadurch gekennzeichnet, dass** die Stufe (16) eine parallel zum Nutboden (10) verlaufende Stufenfläche aufweist, die sich in einem gleichbleibenden Abstand zu Nutboden (10) und der Breitseitenebene (6) des Schlüsselschaftes (2) von der Schlüsselspitze (8) bis zu ihrem Ende (18) erstreckt.

4. Schließvorrichtung nach einem der vorhergehenden Ansprüche, **dadurch gekennzeichnet, dass** die Stufe (16) an eine Abstandswand (17) angrenzt, die senkrecht zur Breitseitenebene (6) verläuft.

5. Schließvorrichtung nach einem der vorhergehenden Ansprüche, **dadurch gekennzeichnet, dass** der Schließzylinder (5) einen in Richtung auf den Zylinderkern (4) federbeaufschlagten Gehäusestift (27) aufweist, der in einer Gehäusestiftbohrung (28) angeordnet ist, die in einer in der Drehebene einer den Stufenabtaststift (13) aufnehmenden Kernbohrung (24) liegt, die eine Sperröffnung (26) aufweist, deren Durchmesser ausreichend groß ist, dass der Gehäusestift (27) bei einer nicht vorhandenen Stufe (16) und einer Drehung des Zylinderkerns (4) in die Sperröffnung (26) eintreten kann.

6. Schließvorrichtung nach einem der vorhergehenden Ansprüche, **dadurch gekennzeichnet, dass** die den Stufenabtaststift (13) lagernde Bohrung (24) eine Erstreckungsrichtung aufweist, die gegenüber einer durch die Drehachse des Zylinderkerns (4) gezogene Radiallinie winkelversetzt ist, und dass ein Kopf (21) des Stufenabtaststiftes (13) eine gewölbte oder auf einer Kegelmantelfläche oder Kegelstumpfmantelfläche sich erstreckende Kopffläche (22) aufweist, die bereichsweise in einer Tangentialebene bezogen auf einen Drehkreis des Zylinderkernes verläuft und den Boden der Sperröffnung (26) ausbildet.

7. Schließvorrichtung nach einem der vorhergehenden Ansprüche, **dadurch gekennzeichnet, dass** der Nutbodenabtaststift (11) in einer zweiten Kernbohrung (40) steckt, die bezogen auf die Drehachse des Zylinderkerns (4) gegenüber der Kernbohrung (24), in der der Stufenabtaststift (13) angeordnet ist, winkelversetzt ist.

8. Schließvorrichtung nach einem der vorhergehenden Ansprüche, **dadurch gekennzeichnet, dass** der Nutbodenabtaststift (11) und/oder der Stufenabtaststift (13) eine im Wesentlichen ebene oder flach gewölbte Tastfläche (14', 12') aufweist, die rotationssymmetrisch zur Erstreckungsachse des Nutbodenabtaststiftes (11) oder des Stufenabtaststiftes (13) verläuft.

9. Schließvorrichtung nach einem der vorhergehenden Ansprüche, **dadurch gekennzeichnet, dass** der Durchmesser der Tastfläche (14') des Stufenabtaststiftes (13) größer, insbesondere mehr als doppelt so groß ist, wie die Breite der Stufe (16), sodass das Abtastende (14) bei fehlender Stufe (16) in den sich an den Nutboden (10) anschließenden Abschnitt der Codierungsnut (7) eintauchen kann.

10. Schließvorrichtung, **gekennzeichnet durch** eines oder mehrere der kennzeichnenden Merkmale eines der vorhergehenden Ansprüche.
